# DEMANDE DE BREVET EUROPEEN

(11) **EP 1 215 128 A1**
(43) Date de publication de la demande: **19.06.2002**
(21) Numéro de dépôt: 01402655.3
(22) Date de dépôt: 15.10.2001
(51) Int. Cl.: B65D 21/028

(54) **Emballage plastique du type bidon**

(30) Priorité: 16.11.2000 FR 0014786
(71) Demandeur: Holt Lloyd S.A., 60840 Breuil-le-Sec (FR)
(72) Inventeur: Groth, Erick, 02000 Laon (FR)
(74) Mandataire: Rinuy, Santarelli

(57) **Abrégé**

Un emballage plastique (10), du type bidon, comprend des moyens de fixation (16) moulés dans le corps (11) de l'emballage plastique (10) et adaptés à coopérer avec des moyens de fixation complémentaires (26) moulés dans le corps (21) d'un second emballage (20).

Utilisation notamment pour jumeler des emballages plastiques.

## Description

La présente invention concerne un emballage plastique du type bidon.

Elle concerne également un jumelage d'emballages plastiques tels que des bidons.

Des emballages plastiques ayant la forme d'un bidon sont couramment utilisés pour stocker des liquides, par exemple dans le domaine automobile.

A titre d'exemple, ces emballages plastiques peuvent contenir des huiles de vidange, du liquide de refroidissement ou encore un liquide type lave-glace.

Il est parfois intéressant de vendre dans deux emballages distincts de taille éventuellement différente, des produits identiques ou différents, par exemple à titre de promotion.

On peut ainsi souhaiter associer deux emballages identiques pour une offre promotionnelle ou bien encore associer à un emballage principal, un emballage secondaire de plus petit volume contenant un autre produit à titre d'essai ou d'offre publicitaire.

Classiquement, aujourd'hui lorsqu'on souhaite vendre deux emballages plastiques sous forme d'un même lot, on associe les deux emballages flanc contre flanc et on entoure ces derniers d'un film plastique rétractable.

Cette opération, relativement fastidieuse, augmente le coût de production d'un tel lot d'emballages assemblés.

La présente invention a pour but de résoudre les inconvénients précités et de proposer un emballage plastique pouvant être jumelé facilement avec un autre emballage.

Conformément à l'invention, un emballage plastique, du type bidon, comprend des moyens de fixation moulés dans le corps de l'emballage plastique et adaptés à coopérer avec des moyens de fixation complémentaires moulés dans le corps d'un second emballage.

Le corps de l'emballage plastique porte ainsi directement les moyens de fixation permettant d'associer cet emballage à un autre emballage plastique.

Il n'est plus nécessaire d'utiliser un film rétractable ou d'autres moyens pour associer les emballages plastiques.

Les corps de deux emballages peuvent être ainsi fixés l'un à l'autre grâce aux moyens de fixation prévus à cet effet.

Selon une caractéristique préférée de l'invention, les moyens de fixation sont en creux, respectivement en saillie, dans le corps de l'emballage plastique.

En prévoyant ainsi des moyens de fixation en creux dans un emballage plastique, il est possible de faire correspondre des moyens de fixation complémentaires en saillie de telle sorte que les deux emballages peuvent être associés corps contre corps, sans espace libre entre les deux.

On obtient ainsi un ensemble d'emballages plastiques compact.

En outre, les emballages plastiques comportant des moyens de fixation en creux présentent un volume hors tout qui n'est pas augmenté par rapport à un emballage plastique traditionnel sans moyens de fixation.

Selon une autre caractéristique de l'invention, les moyens de fixation forment un téton, respectivement une cavité, dans une paroi de l'emballage plastique.

L'encliquetage du téton dans la cavité permet, par simple pression du premier emballage contre le second emballage, de réaliser la fixation des emballages.

Selon un autre aspect de l'invention, un jumelage d'emballages plastiques, du type bidons, comprend un premier emballage plastique comprenant des moyens de fixation moulés dans le corps dudit premier emballage plastique, et un second emballage plastique comprenant des moyens de fixation complémentaires moulés dans le corps dudit second emballage plastique et adaptés à coopérer avec les moyens de fixation du premier emballage plastique.

Comme décrit précédemment en référence au premier aspect de l'invention, on obtient ainsi un mariage de deux emballages plastiques réalisé sans utilisation de pièces supplémentaires pour fixer ces emballages l'un à l'autre.

Selon une caractéristique préférée de l'invention, le volume du premier emballage plastique est supérieur ou égal au volume du second emballage plastique.

On peut ainsi jumeler deux emballages plastiques de volume différent, un emballage plastique de petit volume pouvant être associé à titre promotionnel à un emballage plastique principal de grand volume.

Selon une caractéristique particulièrement avantageuse dans ce mode de réalisation, le premier emballage plastique comprend des moyens de fixation en creux dans une paroi et le second emballage plastique comprend des moyens de fixation en saillie dans une paroi.

On intègre ainsi de préférence des moyens de fixation en creux dans le premier emballage plastique, de plus grand volume, dont le contenu peut être utilisé de manière espacée dans le temps. Les dimensions hors tout de ce premier emballage plastique ne sont ainsi pas modifiées.

En revanche, le second emballage plastique, de plus petit volume, généralement à usage unique, peut comporter sans dommage des moyens de fixation en saillie dépassant du corps de ce second emballage.

D'autres particularités et avantages de l'invention apparaîtront encore dans la description ci-après.

Aux dessins annexés, donnés à titre d'exemples non limitatifs :
- la figure 1 est une vue de face en élévation d'un premier emballage plastique conforme à un premier mode de réalisation de l'invention ;
- la figure 2 est une vue de dessus du premier emballage plastique de la figure 1 ;
- la figure 3 est une vue de côté du premier emballage plastique de la figure1 ;
- la figure 4 est une vue de face en élévation d'un second emballage plastique conforme au premier mode de réalisation de l'invention ;
- la figure 5 est une vue de dessus du second emballage plastique de la figure 4 ;
- la figure 6 est une vue de côté du second emballage plastique de la figure 4 ;
- la figure 7 est une vue de face en élévation illustrant le jumelage des premier et second emballages plastiques conforme au premier mode de réalisation de l'invention ;
- la figure 8 est une vue de dessus du jumelage d'emballages plastiques de la figure 7 ;
- la figure 9 est une vue en perspective illustrant les premier et second emballages plastiques conformes au premier mode de réalisation de l'invention ;
- la figure 10 est une vue de face en élévation d'un premier emballage plastique conforme à un deuxième mode de réalisation de l'invention ;
- la figure 11 est une vue de dessus du premier emballage plastique de la figure 10 ;
- la figure 12 est une vue agrandie du détail A de la figure 10 ;
- la figure 13 est une vue de face en élévation d'un second emballage plastique conforme au deuxième mode de réalisation de l'invention ;
- la figure 14 est une vue de dessus de second emballage de la figure 13 ;
- la figure 15 est une vue en perspective illustrant un premier emballage plastique et des seconds emballages plastiques conformes au deuxième mode de réalisation de l'invention ;
- la figure 16 est une vue de face en élévation illustrant le jumelage des premier et second emballages plastiques conforme au deuxième mode de réalisation de l'invention ;
- la figure 17 est une vue de dessus du jumelage d'emballages plastiques de la figure 16 ;
- les figures 18 et 19 illustrent des jumelages d'un premier et d'un second emballage plastique conformes au deuxième mode de réalisation de l'invention ;
- la figure 20 est une vue de face en élévation d'un premier emballage plastique conforme à un troisième mode de réalisation de l'invention ;
- la figure 21 est une vue de dessus du premier emballage plastique de la figure 20 ;
- la figure 22 est une vue de face en élévation d'un second emballage plastique conforme au troisième mode de réalisation de l'invention ;
- la figure 23 est une vue de dessus du second emballage plastique de la figure 22 ;
- la figure 24 est une vue en perspective illustrant un premier emballage plastique et des seconds emballages plastiques conformes au troisième mode de réalisation de l'invention ;
- la figure 25 est une vue de face en élévation illustrant le jumelage des premier et second emballages plastiques conformes au troisième mode de réalisation de l'invention ;
- la figure 26 est une vue de dessus du jumelage d'emballages plastiques de la figure 25 ;
- les figures 27 et 28 illustrent des jumelages d'un premier et d'un second emballage plastique conformes au troisième mode de réalisation de l'invention ;
- la figure 29 est une vue de face en élévation d'un premier emballage plastique conforme à un quatrième mode de réalisation de l'invention ;
- la figure 30 est une vue de dessus du premier emballage plastique de la figure 29 ;
- la figure 31 est une vue de face en élévation d'un second emballage plastique conforme au quatrième mode de réalisation de l'invention ;
- la figure 32 est une vue de dessus du second emballage plastique de la figure 31;
- la figure 33 est une vue en perspective illustrant un premier emballage plastique et un second emballage plastique conformes au quatrième mode de réalisation de l'invention ; et
- la figure 34 est une vue de face en élévation illustrant le jumelage des premier et second emballages plastiques conformes au quatrième mode de réalisation de l'invention.

On va décrire tout d'abord en référence aux figures 1 à 9 un premier mode de réalisation de l'invention.

Comme illustré sur les figures 1 à 3, un premier emballage plastique 10, ayant la forme d'un bidon, est formé d'un corps 11 sensiblement parallélépipédique et d'un fond 12.

Il comporte dans sa partie supérieure un orifice 13 obturé de manière classique par un bouchon à vis 14.

La partie supérieure de ce premier emballage 10 comporte en outre une poignée 15 pour la préhension de cet emballage.

Un tel emballage est généralement réalisé en plastique moulé et est destiné à contenir différents liquides, ou éventuellement des poudres ou granulés.

Dans le domaine automobile, de tels emballages plastiques sont couramment utilisés pour conditionner des huiles de vidange, du liquide de refroidissement, ....

Conformément à l'invention, ce premier emballage 10 comprend des moyens de fixation désignés globalement par la référence 16.

Ces moyens de fixation sont moulés directement dans le corps 11 de l'emballage plastique 10.

Ces moyens de fixation 16 sont en creux dans le corps 11 de l'emballage plastique, et plus précisement dans une paroi 11a de cet emballage plastique 10.

Ici, ces moyens de fixation 16 sont réalisés dans une paroi 11a correspondant à un petit côté de l'emballage plastique 10 sensiblement parallélépipédique.

Cette paroi 11a est opposée à une deuxième paroi 11b, formant l'autre petit côté de l'emballage plastique 10, cette deuxième paroi 11b étant située à proximité de l'orifice de sortie 13.

Comme mieux illustré à la figure 3, ces moyens de fixation 16 forment une gorge 16 dans la paroi 11a de l'emballage plastique 10.

Cette gorge 16 est plus haute à proximité du fond 16a de la gorge 16 que dans sa partie 16b affleurant la paroi 11a de l'emballage 10.

Cette page 16 s'étend ainsi uniquement dans la paroi 11a de l'emballage plastique 10.

Cette gorge 16 présente ainsi une section transversale, telle qu'illustrée à la figure 1, sensiblement en forme de queue d'aronde.

En outre, cette gorge telle qu'illustrée à la figure 3 s'étend d'un bord à l'autre de la paroi 11a de l'emballage plastique 10, parallèlement au fond 12 de l'emballage 10.

Les extrémités de cette gorge 16 débouchent ainsi de chaque côté de l'emballage 10, respectivement dans les deux parois 11c, 11d s'étendant dans la longueur de l'emballage plastique 10.

Corrélativement, dans ce premier mode de réalisation, un second emballage plastique, adapté à coopérer avec le premier emballage plastique décrit précédemment, est illustré sur les figures 4 à 6.

Ce second emballage plastique 20 a également ici la forme d'un bidon et est formé d'un corps 21 sensiblement parallélépipédique et d'un fond 22.

Il comporte également dans sa partie supérieure un orifice 23 obturé de manière classique par un bouchon à vis 24.

Ici, ce second emballage plastique 20 étant de contenance plus petite que précédemment, il n'est pas nécessaire de prévoir sur celui-ci une poignée pour la préhension de cet emballage.

Cet emballage est par exemple réalisé en plastique moulé et peut contenir également des liquides ou des poudres ou granulés comme décrit précédemment.

Conformément à l'invention, ce second emballage 20 comprend des moyens de fixation désignés globalement par la référence 26.

Ces moyens de fixation 26 sont moulés directement dans le corps 21 du second emballage plastique 20.

Ces moyens de fixation 26 sont en saillie dans le corps 21 de l'emballage, et plus précisement en saillie dans une paroi 21a de cet emballage plastique 20.

Ici, ces moyens de fixation 26 en saillie sont réalisés dans une paroi 21a correspondant à un grand côté de l'emballage plastique 20 sensiblement parallélépipédique.

Ces moyens de fixation forment une nervure 26 dans la paroi 21a de l'emballage plastique 20.

Plus précisement, cette nervure 26 est constituée d'une portion 26a plane et rectangulaire reliée par une portion amincie 26b à la paroi 21a du second emballage 20.

Cette nervure 26 telle qu'illustrée à la figure 6 s'étend d'un bord à l'autre de la paroi 21a de l'emballage plastique 20, parallèlement au fond 22 de cet emballage 20.

Cette nervure 26 s'étend ainsi uniquement dans la paroi 21a de l'emballage plastique 20.

Comme bien illustré aux figures 7 à 9, ces moyens de fixation en saillie 26 sont adaptés à coopérer avec les moyens de fixation 16 du premier emballage plastique 10.

On peut ainsi jumeler les deux emballages plastiques 10, 20 tels qu'illustrés à la figure 7.

Pour réaliser ce jumelage, il suffit d'introduire en translation la nervure 26 du second emballage 20 dans la gorge 16 du premier emballage 10, par l'une ou l'autre des extrémités de la gorge 16 débouchant sur l'une des parois 11c. 11d du premier emballage plastique 10.

Le jumelage des deux emballages 10, 20 est donc réalisé par translation de ces emballages l'un par rapport à l'autre.

La forme externe de la nervure 26 est adaptée exactement à la forme interne de la gorge 16.

Du fait de la position de la gorge 16 parallèlement au fond 12, on peut soulever les emballages plastiques jumelés 10, 20 par la poignée 15 du premier emballage plastique sans risque de détachement du second emballage 20.

Dans cette position jumelée, les parois 21a du second emballage plastique 20 et 11a du premier emballage plastique sont sensiblement accolées l'une à l'autre.

La distance séparant le fond 12, 22 de la gorge 16 et de la nervure 26 est déterminée de telle sorte que lorsque les deux emballages 10, 20 sont jumelés, les fonds 12, 22 de ces emballages s'étendent dans un même plan tel qu'illustré à la figure 7.

En outre, de préférence, la largeur L de la paroi 11a formant le petit côté du premier emballage plastique 10 est égale à la largeur L de la paroi 21a formant le grand côté du second emballage plastique 20.

Ainsi, comme illustré à la figure 8, on obtient un jumelage d'emballages plastiques 10, 20 formant un ensemble compact sensiblement parallélépipédique.

Le second emballage plastique 20 est de volume inférieur au premier emballage plastique 10.

Ce second emballage plastique 20 peut être destiné à contenir un produit ou liquide à usage unique.

En revanche, le premier emballage plastique 10 peut être à usages multiples, la gorge 16 en creux dans la paroi 11 du premier emballage plastique 10 n'augmentant pas les dimensions externes de cet emballage.

On peut ainsi, associer deux emballages plastiques sans pièce supplémentaire et de manière très rapide.

On va décrire à présent un deuxième mode de réalisation de l'invention en référence aux figures 10 à 19.

Comme précédemment, un premier emballage plastique 30, ayant la forme d'un bidon, est formé d'un corps 31 sensiblement parallélépipédique et d'un fond 32.

Il comporte dans sa partie supérieure un orifice 33 obturé par un bouchon à vis 34.

Une poignée de préhension 35 est également prévue sur la partie supérieure de cet emballage 30.

Ce premier emballage 30 comprend des moyens de fixation désignés globalement par la référence 36.

Ces moyens de fixation sont moulés directement dans le corps 31 de l'emballage plastique 30.

Ils forment un creux dans le corps 31, et plus précisément dans la paroi 31a de cet emballage plastique 30.

Comme précédemment, cette paroi 31a correspond à un petit côté de l'emballage plastique 10 et est opposée à la paroi 31b qui est située à proximité de l'orifice de sortie 33.

Ces moyens de fixation 36 sont ici formés d'une cavité circulaire à l'intérieur de la paroi 31a comprenant des moyens permettant une fixation du type à baïonnette d'un téton correspondant.

Comme mieux illustré à la figure 12, la cavité 36, comporte des crans 37 débouchant sur la paroi 31a de l'emballage plastique 30.

Ici, la cavité 36 comporte deux premiers crans 37 disposés diamétralement opposés autour de la cavité 36 et s'étendant suivant un axe horizontal.

La cavité 36 comporte en outre deux autres crans 38 situés dans le fond de la cavité 36 et disposés également de manière diamétralement opposée autour de la cavité 36 et parallèlement à un axe vertical.

Ici, le premier emballage plastique 30 comporte, et de manière nullement limitative, trois cavités 36a, 36b, 36c, destinées à coopérer avec des moyens de fixation complémentaires de seconds emballages plastiques de taille différente.

Corrélativement, dans ce deuxième mode de réalisation, un second emballage plastique 40, adapté à coopérer avec le premier emballage plastique 30 décrit précédemment, est illustré sur les figures 13 et 14.

Ce second emballage plastique 40 a également la forme d'un bidon et est formé d'un corps 41 sensiblement parallélépipédique et d'un fond 42.

Il comporte également dans sa partie supérieure un orifice 33 obturé par un bouchon à vis 34.

Des moyens de fixation 46 sont moulés directement dans le corps 41 de ce second emballage plastique 40.

Ces moyens de fixation 46 sont en saillie sur le corps 41 et plus précisement dans une paroi 41a de cet emballage plastique 40.

Comme précédemment, ces moyens de fixation 46 sont réalisés dans la paroi 41a correspondant à un grand côté de l'emballage plastique 40, de largeur égale à la paroi 31a du premier emballage 30.

Ici, ces moyens de fixation 46 sont constitués d'un téton 46 pourvu de deux ergots 47 diamétralement opposés et disposés selon un axe vertical de l'emballage plastique 40.

Comme illustré à la figure 16, le jumelage d'un premier et second emballage plastique 30, 40 peut être ainsi réalisé facilement grâce au téton 46 coopérant avec une cavité 36 du premier emballage plastique 30.

En pratique, le second emballage plastique 40 est positionné perpendiculairement au premier emballage plastique 30 de telle sorte que les ergots 47 du téton 46 peuvent pénétrer à l'intérieur des crans 37 d'une cavité 36.

Lorsque le téton 46 est introduit complètement dans la cavité 36, une rotation d'un quart de tour du second emballage plastique 40 permet de loger les ergots 47 dans les crans 38 de la cavité 36 afin d'obtenir un blocage du type à baïonnettes du système de fixation.

Dans cette position, et comme illustré sur les figures 16 et 17, les deux emballages plastiques 30, 40 sont jumelés de telle sorte que les parois 31a, 41a portant les moyens de fixation sont en contact l'une avec l'autre.

En outre, la distance séparant la cavité 36 du fond 32 du premier emballage 30 et le téton 46 du fond 42 du second emballage 40 sont identiques de telle sorte que lorsque les emballages 30, 40 sont jumelés, leurs fonds respectifs 32, 42 s'étendent dans un même plan.

On obtient ainsi comme précédemment un ensemble d'emballages plastiques compact.

Comme mieux illustré à la figure 15, afin de permettre le jumelage de seconds emballages plastiques 40 de taille différente, le premier emballage plastique 30 comprend trois cavités 36a, 36b, 36c superposées dans une direction verticale.

Les seconds emballages plastiques 40a, 40b, 40c comportent des tétons respectifs 46a, 46b, 46c adaptés à être fixés comme décrit précédemment respectivement dans chaque cavité 36a, 36b, 36c du premier emballage plastique.

On peut ainsi obtenir, comme illustré sur les figures 16, 18, 19 trois jumelages d'emballages plastiques différents, avec des seconds emballages plastiques de volume différent et généralement inférieur au volume du premier emballage plastique 30.

Un troisième mode de réalisation va maintenant être décrit ci-dessous en référence aux figures 20 à 28.

Le troisième mode de réalisation étant en tout point identique au deuxième mode de réalisation décrit précédemment, seuls les moyens de fixation 36', 46' modifiés sont redécrits ci-après.

En résumé, le dispositif de fixation du type à baïonnette est remplacé ici par un dispositif de fixation à vis.

Ainsi, chaque cavité 36a', 36b', 36c' comporte un taraudage interne adapté à coopérer avec un pas de vis externe réalisé sur chacun des tétons 46a, 46b, 46c des seconds emballages plastiques 40a, 40b, 40c.

Comme précédemment, la fixation des seconds emballages plastiques 40a, 40b, 40c peut être réalisée sur le premier emballage plastique 30 par rotation d'un quart de tour du second emballage plastique par rapport au premier emballage plastique.

On obtient ainsi également un ensemble compact monté rapidement.

On va décrire à présent un quatrième mode de réalisation de l'invention en référence aux figures 29 à 34.

Comme précédemment, un premier emballage plastique 50, ayant la forme d'un bidon, est formé d'un corps 51 sensiblement parallélépipédique et d'un fond 52.

Il comporte dans sa partie supérieure un orifice 53 obturé par un bouchon à vis 54. Une poignée de préhension 55 est également prévue sur la partie supérieure de cet emballage 50.

Ce premier emballage 50 comprend des moyens de fixation désignés globalement par la référence 56.

Ces moyens de fixation sont moulés directement dans le corps 51 de l'emballage plastique 50.

Ils forment un téton en saillie sur le corps 51, et plus précisément sur la paroi 51a de cet emballage plastique 50.

Ici, l'emballage plastique 50 comprend deux tétons 56a, 56b, disposés suivant un axe vertical de l'emballage plastique 50.

Le premier téton 56a, en partie haute de l'emballage plastique 50, a une forme circulaire, alors que le second téton 56b, en partie basse de l'emballage plastique 50, a une forme elliptique.

Comme précédemment, cette paroi 51a correspond à un petit côté de l'emballage plastique 50.

Ces tétons 56a, 56b sont ainsi surmoulés sur la paroi 51a et forment une surépaisseur en plastique sur l'emballage 50.

Corrélativement, dans ce quatrième mode de réalisation, un second emballage plastique 60, adapté à coopérer avec le premier emballage plastique 50 décrit précédemment, est illustré sur les figures 31 et 32. Ce second emballage plastique 60 a également la forme d'un bidon et est formé d'un corps 61 sensiblement parallélépipédique et d'un fond 62.

Il comporte également dans sa partie supérieure un orifice 63 qui peut être obturé par un bouchon à vis 64.

Des moyens de fixation 66 sont également moulés directement dans le corps 61 de ce second emballage plastique 60.

Ces moyens de fixation 66 sont en creux sur le corps 61, et plus précisément dans une paroi 61a de cet emballage plastique 60.

Comme précédemment, ces moyens de fixation 66 sont réalisés dans la paroi 61a correspondant à un grand côté de l'emballage plastique 60, de largeur égale à la largeur de la paroi 51 a du premier emballage 50.

Ici, ces moyens de fixation 66 sont constitués de deux cavités 66a, 66b, disposées suivant un axe vertical de l'emballage 60.

Ces cavités 66a, 66b ont une forme complémentaire des tétons 56a, 56b de telle sorte que ces derniers peuvent être logés en force à l'intérieur des cavités 66a, 66b.

Comme illustré à la figure 34, le jumelage des premier et second emballages plastiques 50, 60 peut ainsi être réalisé facilement grâce à l'encliquetage de chaque téton 56a, 56b à l'intérieur d'une cavité 66a, 66b.

En pratique, la fixation des deux emballages peut être réalisée par simple pression du premier emballage plastique 50 contre le second emballage plastique 60, paroi 51a contre paroi 61a.

Cette fixation l'un à l'autre des deux emballages plastiques 50, 60 est facilement automatisable puisqu'il suffit de rapprocher les deux bidons l'un contre l'autre et d'exercer une légère pression sur les emballages pour permettre leur fixation par encliquetage.

Dans cette position, et comme illustré sur la figure 34, les deux emballages plastiques 50, 60 sont jumelés de telle sorte que les parois 51a, 61a portant les moyens de fixation sont en contact l'une avec l'autre.

En outre, les emballages jumelés 50, 60 ont leurs fonds respectifs 52, 62 qui s'étendent dans un même plan.

On obtient ainsi comme précédemment un ensemble d'emballages plastiques compact, particulièrement simple à assembler.

Grâce à la disposition de deux tétons 56a, 56b, respectivement de deux cavités 66a, 66b, selon un axe vertical de l'emballage, toute rotation relative des deux bidons est interdite une fois ces bidons jumelés l'un à l'autre.

Bien entendu, de nombreuses modifications peuvent être apportées aux exemples de réalisation décrits précédemment sans sortir du cadre de l'invention.

En particulier dans les deuxième et troisième modes de réalisation, le premier emballage plastique 30 ne pourrait comporter qu'une seule cavité 36 permettant son jumelage à un second emballage plastique de volume prédéterminé.

## Revendications

1. Emballage plastique, du type bidon, **caractérisé en ce qu'**il comprend des moyens de fixation (16, 36, 36', 56 ; 26, 46, 46', 66) moulés dans le corps de l'emballage plastique (10, 30, 50 ; 20, 40, 60) et adaptés à coopérer avec des moyens de fixation complémentaires (26, 46, 46', 66 ; 16, 36, 36', 56) moulés dans le corps d'un second emballage (20, 40, 60 ; 10, 30, 50).

2. Emballage plastique conforme à la revendication 1, **caractérisé en ce que** lesdits moyens de fixation (16, 36, 36', 56 ; 26, 46, 46', 66) sont en creux, respectivement en saillie, dans le corps (11, 31, 51 ; 21, 41, 61) de l'emballage plastique (10, 30, 50 ; 20, 40, 60).

3. Emballage plastique conforme à l'une des revendications 1 ou 2, **caractérisé en ce que** les moyens de fixation (16 ; 26) forment une gorge, respectivement une nervure, dans une paroi (11a ; 21a) de l'emballage plastique (10 ; 20).

4. Emballage plastique conforme à la revendication 3, **caractérisé en ce que** la gorge (16), respectivement la nervure (26), s'étend uniquement d'un bord à l'autre d'une paroi (11a ; 21a) de l'emballage plastique, parallèlement à un fond (12 ; 22) de l'emballage.

5. Emballage plastique conforme à l'une des revendications 1 ou 2, **caractérisé en ce que** lesdits moyens de fixation (56 ; 66) forment un téton (56a, 56b), respectivement une cavité (66a, 66b), dans une paroi (51a ; 61a) de l'emballage plastique (50 ; 60).

6. Emballage plastique conforme à la revendication 5, **caractérisé en ce qu'**il comprend deux tétons (56a, 56b) respectivement deux cavités (66a, 66b), disposés suivant un axe vertical dudit emballage (50 ; 60).

7. Jumelage d'emballages plastiques, du type bidons, **caractérisé en ce qu'**il comprend un premier emballage plastique (10, 30, 50) comprenant des moyens de fixation (16, 36, 36', 56) moulés dans le corps (11, 31, 51) dudit premier emballage plastique (10, 30, 50), et un second emballage plastique (20, 40, 60), comprenant des moyens de fixation complémentaires (26, 46, 46', 66) moulés dans le corps (21, 41, 61) dudit second emballage plastique (20, 40, 60) et adaptés à coopérer avec les moyens de fixation (16, 36, 36', 56) du premier emballage plastique (10, 30, 50).

8. Jumelage d'emballages plastiques conforme à la revendication 7, **caractérisé en ce que** le volume du premier emballage plastique (10, 30, 50) est supérieur ou égal au volume du second emballage plastique (20, 40, 60).

9. Jumelage d'emballages plastiques conforme à l'une des revendications 7 ou 8, **caractérisé en ce que** le premier emballage plastique (10, 30) comprend des moyens de fixation (16, 36, 36') en creux dans une paroi (11a, 31a) et le second emballage plastique (20, 40) comprend des moyens de fixation (26, 46, 46') en saillie dans une paroi (21a, 41a).

10. Jumelage d'emballages plastiques conforme à l'une des revendications 7 ou 8, **caractérisé en ce que** le premier emballage plastique (50) comprend au moins deux tétons (56a, 56b) adaptés à s'encliqueter dans des cavités (66a, 66b) du second emballage plastique (60).

11. Jumelage d'emballages plastiques conforme à l'une des revendications 7 à 10, **caractérisé en ce que** les premier et second emballages plastiques ont une forme sensiblement parallélépipédique, le premier emballage plastique (10, 30, 50) comprenant des moyens de fixation (16, 36, 36', 56) moulés dans une paroi (11a, 31a, 51a) formant un petit côté de l'emballage plastique (10, 30, 50), et le second emballage plastique (20, 40, 60) comprenant des moyens de fixation complémentaires (26, 46, 46', 66) moulés dans une paroi (21a, 41a, 61a) formant un grand côté dudit second emballage plastique (20, 40, 60).

12. Jumelage d'emballages plastiques conforme à la revendication 11, **caractérisé en ce que** ladite paroi (11a, 31a, 51a) formant le petit côté du premier emballage plastique (10, 30, 50) et ladite paroi (21a, 41a, 61a) formant le grand côté du second emballage plastique (20, 40, 60) ont sensiblement la même largeur (L).
